# EUROPÄISCHE PATENTSCHRIFT

(11) **EP 1 091 064 B1**
(45) Veröffentlichungstag und Bekanntmachung des Hinweises auf die Patenterteilung: **28.07.2004**
(21) Anmeldenummer: 00890297.5
(22) Anmeldetag: 04.10.2000
(51) Int. Cl.: E05C 9/02, E05C 9/10

(54) **Drückerbetätigbares Mehrriegelschloss**
Handle operated lock with a plurality of locking bolts
Serrure à plusieurs pênes actionnée par poignée

(30) Priorität: 07.10.1999 AT 170899
(43) Veröffentlichungstag der Anmeldung: 11.04.2001
(73) Patentinhaber: ROTO FRANK EISENWARENFABRIK AKTIENGESELLSCHAFT, 8401 Kalsdorf bei Graz (AT)
(72) Erfinder: Hötzl, Manfred, 8055 Graz (AT); Bombardella, Andreas, 8401 Kalsdorf (AT); Katschinka, Werner, Dipl.-Ing., 1180 Wien (AT)
(74) Vertreter: Müllner, Erwin, Dr.

(56) Entgegenhaltungen:
- EP-A- 0 534 089
- DE-A- 19 522 641
- DE-U- 29 722 665

## Beschreibung

Die Erfindung betrifft ein Drückerbetätigbares Mehrriegelschloss mit einer Nuss, die über mindestens einen Mitnehmer und eine Übersetzung bzw. ein Getriebe mindestens eine Schubstange betätigt.

Mehrriegelschlösser dieser Art erfüllen unterschiedliche Zusatzaufgaben und liegen daher in den verschiedensten Konstruktionen vor. So etwa besteht das Erfordernis einer schmalen Bauweise des Schlosskastens für Rahmentüren, z.B. Glastüren, mit schmalen Aluminiumrahmen. Die Konstruktionen müssen zudem sehr stabil ausgeführt sein, damit die erhöhten Reibungskräfte der Schubstangen, Umlenkungen und Riegel überwunden werden können. Bei den drückerbetätigbaren Mehrriegelschlössern sind meist spezielle Drückergarnituren erforderlich - insbesondere ist das Durchschrauben von Innen- und Außenbeschlägen mit Aufbohrschutz wegen der den gesamten Innenraum des Schlossgehäuses einnehmenden Konstruktion nicht ohne weiteres möglich. Damit können die zahllosen Varianten der am Markt befindlichen Drückergarnituren, die architektonisch auf andere Beschlägeteile abgestimmt sind, nicht verwendet werden.

Die Erfindung zielt darauf ab, ein drückerbetätigbares Mehrriegelschloss so auszubilden, dass eine schmale Bauweise möglich ist und dennoch genügend Raum im Schlossgehäuse zur Verfügung steht, sodass insbesondere die üblichen Befestigungsbolzen für Drückergarnituren vorzugsweise solche mit Aufbohrschutz durch das Schlossgehäuse durchgeschraubt werden können. Dies wird dadurch erreicht, dass der bzw. die Mitnehmer in einen linear geführten Schieber eingreifen, der ein Langloch in Verschieberichtung zur Mitnahme eines Zahnrades aufweist, welches einerseits in eine schieberparallele Zahnstange und anderseits in eine ebenfalls schieberparallele Verzahnung auf der Schubstange bzw. auf einem Schubstangenanschluss-Schieber eingreift. Diese Konstruktion unterscheidet sich von den raumfüllenden Ausführungen mit mehrfachen Zahnrad- und Hebelübersetzungen und gestattet, ein normgemäß vorgesehenes Durchgangsloch unmittelbar neben der Nuss in jeder Betätigungsphase freizuhalten. Die besondere Übersetzung beträgt hier 1:2, sodass einem Verschieben der Zahnradachse um 1 cm ein Verschieben der Schubstange um 2 cm entspricht. Dies gilt dann, wenn die Zahnstange, auf welcher das Zahnrad abläuft, feststeht. In einer besonderen Ausführungsform ist die Zahnstange durch einen Exzenter oder dergleichen von der Nuss gegen Federkraft, insbesondere in Gegenrichtung zur Verschiebung des Zahnrades, linear verschiebbar ist. Damit ergibt sich gewissermaßen ein flächiges Planetengetriebe mit einem ortsveränderlichen Zahnrad, das auf einer ortsveränderlichen Zahnstange abläuft und in eine parallel liegende frei verschiebbare Zahnstange eingreift. Zahnradposition und Vorschub der erstgenannten Zahnstange sind zwangsgesteuert. Die lineare Verschiebung der frei verschiebbaren Zahnstange resultiert aus einer Überlagerung der gesteuerten Verschiebungen.

Die Konstruktion des Mehrriegelschlosses ist im Detail so ausgeführt, dass die Länge des Langloches und damit der Freistellung dem Hub des Schiebers bei Drückerbetätigung in eine Richtung (Drücken, Entriegeln oder Heben, Versperren) entspricht. Soll verriegelt werden, dann wird der Drücker hochgeschwenkt und nimmt das Zahnrad nach oben mit. Damit wir die Schubstange in Riegelausschubrichtung um den doppelten Weg des Zahnrades gegenüber dem Langloch verschoben. Das Langloch ermöglicht das Rückstellen des Drückers in die horizontale Normalstellung ohne Veränderung der Schubstangenposition. Die Lage des Zahnrades bleibt unverändert. Erst bei Drücken des Drückers nimmt das Langloch die Zahnradachse mit. Durch das einseitige Abrollen desselben kommt es auf der anderen Seite zu einem doppelten Hub in Richtung eines Schubstangen- und Riegelrückzuges. Die Normalstellung des Drückers wird durch Federkraft erreicht. Dazu ist der Schieber beim Heben des Drückers (Versperren) gegen eine Feder verschiebbar. Zur Rückstellung des Drückers kann an der Nuss ein Mitnehmer über einen weiteren Schieber gegen Federkraft (Feder 4) beim Niederdrücken des Drückers (öffnen) verschiebbar sein. Ferner ist es möglich, eine Zahnradübersetzung zusätzlich vorzusehen. Dies wird dadurch erreicht, dass das Zahnrad in zwei parallelen Ebenen jeweils eine Verzahnung mit unterschiedlichen Teilkreisdurchmessern aufweist und die eine Verzahnung in die gegebenenfalls feststehende Zahnstange und die andere Verzahnung in die Verzahnung der Schubstange oder des Schubstangenanschluss-Schiebers greift.

Ein Ausführungsbeispiel des Erfindungsgegenstandes ist in den Zeichnungen dargestellt. Fig. 1 zeigt ein Mehrriegelschloss im Schnitt mit den zum Verständnis der Erfindung wesentlichen Bauteilen - bei horizontaler Drückerposition (Grundstellung), Fig. 2 das Mehrriegelschloss bei niedergedrücktem Drücker (öffnen), Fig. 3 das Mehrriegelschloss bei hochgeschwenktem Drücker (verschließen) und Fig. 4 bei Drückergrundstellung nach dem Verschließen.

Ein drückerbetätigbares Mehrriegelschloss umfasst eine in einem Schlossgehäuse 1 drehbar gelagerte Nuss 2 mit Vierkantausnehmung 3 für einen Drücker (nicht dargestellt). Eine Feder 4, die auch mit der Falle 5 zusammenwirkt, dreht die Nuss 2 nach jeder Drückerbetätigung in die Grundstellung bzw. Normallage nach Fig. 1. Die Nuss 2 trägt an ihrem Umfang Mitnehmer 6, die in Ausnehmungen eines linear geführten Schiebers 7 greifen. An dem Schieber 7 liegt eine Feder 8 an, von der der Schieber 7 abheben (Fig. 2) und die der Schieber 7 zusammendrücken kann (Fig. 3).

Der Schieber 7 nimmt eine Achse eines Zahnrades 9 in einen Langloch 10 auf. Das Zahnrad 9 kämmt einerseits mit einer feststehenden Zahnstange 11 und anderseits mit einer Verzahnung 12 eines Schubstangenanschluss-Schiebers 13 (Schubstangen 14, 15).

Ein Winkelhebel 16 ist über die Nuss 2 und ein Gestänge zur Feder 4 einziehbar und ausschiebbar. Man erkennt, dass sowohl im oberen Gehäuseteil ein Freiraum 17 für eine durchgreifende Verschraubung als auch im Gehäuse 1 selbst Bohrungen, insbesondere die Bohrung 18 so angeordnet sind, dass ein Beschlagsbolzen ohne Behinderung der Schlossmechanik durchgesteckt werden kann. Zudem ist die Ausführung der Konstruktion schmal und dennoch kräftig.

Die Funktion des Mehrriegelschlosses ist wie folgt:

Wenn von der Stellung der Konstruktionselemente nach Fig. 1 ausgehend, der Drücker (nicht dargestellt) nach unten gedrückt wird (siehe Pfeil), dann heben die Mitnehmer 6 den Schieber 7 an und von der Feder 8 ab, da die Feder 8 an einem Anschlag anliegt. Das Zahnrad 9 bleibt ortsfest, nur das Langloch 10 gleitet zusammen mit dem Schieber 7 nach oben. Infolge der Nussverdrehung um 45° wird die Falle 5 zurückgezogen. Die Schubstangen 14, 15 bleiben unverändert.

Wenn der Drücker bei Fig. 2 losgelassen wird, entspannt sich die Feder 4 und dreht die Nuss 3 in die Grundstellung bzw. Normallage nach Fig. 1 zurück. Der Schieber 7 wird nach unten bewegt, ohne das Zahnrad 9 mitzunehmen.

Wenn verriegelt werden soll, dann wird der Drücker angehoben (Fig. 3, siehe Pfeil). Die Mitnehmer 6 drücken den Schieber 7 gegen die Kraft der Feder 8 nach unten. Dies von Fig. 1 ausgehend. Es wird also das Zahnrad 9 nach unten mitgenommen, da seine Achse in Fig. 1 bereits am Ende des Verschiebungsweges des Langloches 10 anliegt. Dadurch rollt das Zahnrad 9 an der Zahnstange 11 ab und schiebt den Schubstangenanschluss-Schieber 13 mit seiner Verzahnung 12 um den doppelten Weg nach unten (Sperrstellung). Würde die Zahnstange 11 die Nuss 2 fallenseitig übergreifen und in Längsführungen verschiebbar sein, dann könnte ein Mitnehmer der Nuss 2 die Zahnstange 11 anheben, also in Gegenbewegung zur Zahnradverlagerung bringen, sodass zusammen mit der Relativbewegung der Zahnradposition eine mehrfach übersetzte Bewegung des Schubstangenanschluss-Schiebers 13 resultiert. Die Schubstangen 14, 15 befinden sich somit in der ausgeschobenen Sperrstellung.

Wenn nun von Fig. 3 ausgehend der Drücker wieder in die Grundstellung bzw. Normalstellung (Fig. 4) zurückgeführt wird, dann heben die Mitnehmer 6 den Schieber wieder in die Lage nach Fig. 1 an, wobei die Achse des Zahnrades 9 im Gehäuse 1 ortsfest bleibt und nur das Langloch 10 im Schieber 7 nach oben wandert, bis es mit einem Ende an der Achse des Zahnrades 9 anliegt ohne dieses (vorerst) mitzunehmen. Die Schubstangen 14, 15 bleiben in der Sperrstellung.

Wenn der Drücker ausgehend von Fig. 4 gedrückt wird, dann wird nicht nur die Falle 5 über den Winkelhebel 16 eingezogen, sondern auch das Zahnrad 9 vom Ende des Langloches 10 mit der Hubbewegung des Schiebers 7 nach oben mitgenommen. Innerhalb des Langloches 10, das die Freistellung der Nuss gegenüber der Verriegelung bewirkt, kann der Drücker nun wiederholt niedergedrückt werden, wobei jedes Mal lediglich die Falle 5 eingezogen und sodann ausgeschoben wird. Die Freistellung (Langloch 10) fängt den der Riegel- bzw. Schubstangenbetätigung zugedachte Vorschub auf, bis das Langloch in Gegenrichtung relativ zur Achse des Zahnrades verschoben wird. (Fig. 3).

## Patentansprüche

1. Drückerbetätigbares Mehrriegelschloss mit einer Nuss (2), die über mindestens einen Mitnehmer (6) und eine Übersetzung bzw. ein Getriebe mindestens eine Schubstange (14, 15) betätigt, **dadurch gekennzeichnet, dass** der bzw. die Mitnehmer (6) in einen linear geführten Schieber (7) eingreifen, der ein Langloch (10) in Verschieberichtung zur Mitnahme eines Zahnrades (9) aufweist, welches einerseits in eine schieberparallele Zahnstange (11) und anderseits in eine ebenfalls schieberparallele Verzahnung (12) auf der Schubstange bzw. auf einem Schubstangenanschluss-Schieber (13) eingreift.

2. Drückerbetätigbares Mehrriegelschloss nach Anspruch 1, **dadurch gekennzeichnet, dass** die Zahnstange (11) im Schlossgehäuse (1) feststeht .

3. Drückerbetätigbares Mehrriegelschloss nach Anspruch 1, **dadurch gekennzeichnet, dass** die Zahnstange (11) durch einen Exzenter oder dergleichen von der Nuss (2) gegen Federkraft, insbesondere in Gegenrichtung zur Verschiebung des Zahnrades (9), linear verschiebbar ist.

4. Drückerbetätigbares Mehrriegelschloss nach den Ansprüchen 1 bis 3, **dadurch gekennzeichnet, dass** die Länge des Langloches (10) und damit der Freistellung dem Hub des Schiebers (7) bei Drückerbetätigung in eine Richtung- zum Drucken, Entriegeln oder Heben, Versperren-entspricht.

5. Drückerbetätigbares Mehrriegelschloss nach einem der Ansprüche 1 bis 4, **dadurch gekennzeichnet, dass** der Schieber (7) beim Heben des Drückers-zum Versperren-gegen eine Feder (8) verschiebbar ist.

6. Drückerbetätigbares Mehrriegelschloss nach einem der Ansprüche 1 bis 5, **dadurch gekennzeichnet, dass** an der Nuss (2) ein Mitnehmer über einen weiteren Schieber gegen Federkraft (4) beim Niederdrücken des Drückers-zum Öffnen-(öffnen) verschiebbar ist.

7. Drückerbetätigbares Mehrriegelschloss nach Anspruch 1, **dadurch gekennzeichnet, dass** das Zahnrad (9) in zwei parallelen Ebenen jeweils eine Verzahnung mit unterschiedlichen Teilkreisdurchmessern aufweist und die eine Verzahnung in die gegebenenfalls feststehende Zahnstange (11) und die andere Verzahnung in die Verzahnung (12) der Schubstange oder des Schubstangenanschluss-Schiebers (13) greift.

## Claims

1. Latch-operated multiple-bolt lock with a nut (2) which actuates at least one slide bar (14, 15) by means of at least one dog (6) and a step-up transmission or gear mechanism, **characterized in that** the dog or dogs (6) engage in a linearly guided slider (7) which has a slot (10) extending in the sliding direction for pushing and pulling a pinion (9) which meshes on the one hand with a rack (11) parallel with the slider and on the other hand with toothing (12), likewise parallel with the slider, on the slide bar or on a slide bar yoke piece (13).

2. Latch-operated multiple-bolt lock according to Claim 1, **characterized in that** the rack (11) is stationary within the lock housing (1).

3. Latch-operated multiple-bolt lock according to Claim 1, **characterized in that** the rack (11) is linearly displaceable against spring force by an eccentric or the like of the nut (2), in particular in the opposite direction to the displacement of the pinion (9).

4. Latch-operated multiple-bolt lock according to Claims 1 to 3, **characterized in that** the length of the slot (10) and thus of the free travel corresponds to the stroke of the slider (7) upon operation of the latch in one direction - to push down and unlock, or to lift and lock.

5. Latch-operated multiple-bolt lock according to any one of Claims 1 to 4, **characterized in that** the slider (7) is displaceable against a spring (8) when the latch is lifted to lock.

6. Latch-operated multiple-bolt lock according to any one of Claims 1 to 5, **characterized in that** by means of another slider, a catch on the nut (2) is displaceable against the force of a spring (4) when the latch is pushed down to open.

7. Latch-operated multiple-bolt lock according to Claim 1, **characterized in that** the pinion (9) has sets of teeth with different pitch diameters in two parallel planes, with one set of teeth meshing with the rack (11) (which may or may not be stationary) and the other set meshing with the toothing (12) of the slide bar or slide bar yoke piece (13).

## Revendications

1. Serrure à plusieurs pênes et susceptible d'être actionnée par bouton poussoir, comprenant un fouillot (2) qui actionne au moins une barre mobile (14, 16) par l'intermédiaire d'au moins un organe d'entraînement (6) et d'une transmission ou d'un engrenage, **caractérisée en ce que** le ou les organes d'entraînement (6) s'engagent dans un coulisseau (7) guidé linéairement, et qui comportent un trou oblong (10) dans la direction de coulissement pour entraîner une roue dentée (9), qui engrène d'une part avec une tige dentée ou crémaillère (11) parallèle à la direction de coulissement et d'autre part avec une denture (12) également parallèle à la direction de coulissement et ménagée sur la barre mobile ou sur un coulisseau (13) relié à la barre mobile.

2. Serrure à plusieurs pênes et susceptible d'être actionnée par bouton poussoir selon la revendication 1, **caractérisée en ce que** la crémaillère (11) est fixe dans le boîtier de serrure (1).

3. Serrure à plusieurs pênes et susceptible d'être actionnée par bouton poussoir selon la revendication 1, **caractérisée en ce que** la crémaillère (11) est susceptible d'être coulissée linéairement par un excentrique ou similaire du fouillot (2) à l'encontre d'une force élastique, en particulier dans la direction opposée à la direction de coulissement de la roue dentée (9).

4. Serrure à plusieurs pênes et susceptible d'être actionnée par bouton poussoir selon les revendications 1 à 3, **caractérisée en ce que** la longueur du trou oblong (10) et par conséquent la position libre, correspond à la course du coulisseau (7) au cours de l'actionnement du bouton poussoir dans une direction - pour pousser, déverrouiller ou lever, bloquer.

5. Serrure à plusieurs pênes et susceptible d'être actionnée par bouton poussoir selon l'une des revendications 1 à 4, **caractérisée en ce que** le coulisseau (7), au cours de la levée du bouton poussoir - pour bloquer - est susceptible de coulisser à l'encontre d'un ressort (8).

6. Serrure à plusieurs pênes et susceptible d'être actionnée par bouton poussoir selon l'une des revendications 1 à 5, **caractérisée en ce que**, sur le fouillot (2) un organe d'entraînement est susceptible d'être entraîné en coulissement par l'intermédiaire d'un autre coulisseau à l'encontre de la force d'un ressort (4) en cas mobile vers le bas - pour ouvrir - de la poignée poussoir.

7. Serrure à plusieurs pênes et susceptible d'être actionnée par bouton poussoir selon la revendication 1, **caractérisée en ce que** la roue dentée (9) comporte dans deux plans parallèles, chacun, une denture avec des diamètres différents de cercles primitifs partiels, l'une de ces dentures engrenant avec la tige dentée ou crémaillère (11), le cas échéant fixe, et l'autre denture engrenant avec la denture (12) de la barre mobile ou avec le coulisseau (13) de liaison avec la barre mobile.
